# EUROPÄISCHE PATENTSCHRIFT

(11) **EP 4 368 838 B1**
(45) Veröffentlichungstag und Bekanntmachung des Hinweises auf die Patenterteilung: **12.03.2025**
(21) Anmeldenummer: 22206677.1
(22) Anmeldetag: 10.11.2022
(51) Int. Cl.: F04D 29/28, F04D 29/30

(54) **VERDICHTER**
COMPRESSOR
COMPRESSEUR

(43) Veröffentlichungstag der Anmeldung: 15.05.2024
(73) Patentinhaber: BMTS Technology GmbH & Co. KG, 70376 Stuttgart (DE)
(72) Erfinder: SCHULZE, Daniel, 71394 Kernen (DE); SANDOR, Ivo, 85551 Kirchheim (DE); TAYLOR, Alexander H., 70376 Stuttgart (DE); NAIK, Pavan, 70376 Stuttgart (DE); SINGH, Aneel, 70376 Stuttgart (DE); SEKUTKOVSKI, Bojan, 70376 Stuttgart (DE); BIXLER, Nathan, 70376 Stuttgart (DE); JELISAVAC, Borislav, 70376 Stuttgart (DE); BLASCH, Philipp, 70376 Stuttgart (DE); WICHLINSKI, Joseph, 70376 Stuttgart (DE); AL-HASAN, Nisar, 70376 Stuttgart (DE)
(74) Vertreter: Herrmann, Jochen

(56) Entgegenhaltungen:
- WO-A1-96/08655
- KR-A- 20180 056 118
- RU-U1- 93 476
- US-A1- 2010 322 771
- US-A1- 2021 031 729

## Beschreibung

Die Erfindung betrifft einen Verdichter mit einem drehbar gelagerten Verdichterrad, wobei das Verdichterrad einen radial inneren Zuströmbereich und einen radial äußeren Abströmbereich aufweist, wobei der Zuströmbereich mit dem Abströmbereich über Strömungskanäle verbunden ist, die von dem Zuströmbereich zum Abströmbereich verlaufen, wobei die Strömungskanäle im Abströmbereich Strömungsaustritte bilden, die beabstandet zu der Drehachse des Verdichterrads angeordnet sind, wobei die Strömungskanäle jeweils einen sich in Umfangsrichtung des Verdichterrads erstreckenden Strömungsquerschnitt aufweisen, wobei die Strömungskanäle eine von dem Zuströmbereich zu dem Abströmbereich verlaufende Kanallänge aufweisen und wobei die Strömungskanäle längs der Kanallänge einen minimalen Strömungskanal-Querschnitt aufweisen.

Aus dem Stand der Technik sind Verdichter in vielfältigen Ausführungen bekannt. Ein Beispiel eines Turboverdichters zeigt EP 3 421 825 A1. Bei diesen Turboverdichtern ist ein Verdichterrad verwendet, das auf einer Antriebswelle gehalten ist. Zur Erzeugung eines hohen Drucks und eines hohen Massenstroms sind solche Verdichter als Radialverdichter oder Zentrifugalverdichter ausgeführt. Das Verdichterrad saugt dabei die zu verdichtende Luft in Achsrichtung zentral an seinem Zuströmbereich an. Die angesaugte Luft gelangt dann über die Strömungseintritte in die Strömungskanäle. In den Strömungskanälen wird die Luft geleitet und bei rotierendem Verdichterrad über die wirkenden Zentrifugalkräfte radial nach außen gefördert. An dem Strömungsaustritt verlässt die komprimierte Luft mithin den Strömungskanal.

Ferner wird auch Bezug genommen auf KR 2018 0056118 A9, WO 96/08655 A1, RU 93 476 U1 und US 2010/322771 A1. Diese Dokumente offenbaren Verdichter mit relativ kleinen Strömungskanal-Querschnitten.

Für bestimmte Anwendungen kann es nun gefordert sein, einen Verdichter bereitzustellen, der zur Erzeugung eines hohen Drucks geeignet ist, wobei allerdings nur ein kleiner Massenstrom zur Verfügung gestellt wird.

Beispielsweise kann es bei einer erfindungsgemäßen Anwendung gefordert sein, einen Verdichter bereitzustellen der ein Fluid mit sehr geringem Massenstrom (beispielsweise im Bereich zwischen 1-10 g/s) fördert, bei gleichzeitig hohen Druckverhältnissen (Differenzdruck zwischen dem Druck im Abströmbereich und dem Zuströmbereich im Bereich größer 2 bar). Diese sehr speziellen Anforderungen können aus einer Anwendung des erfindungsgemäßen Verdichters resultieren, bei der Umgebungsluft verdichtet wird, um diese einem mit Druckluft betriebenen Reinigungssystem für Lidar Sensoren bereitzustellen. Der Einsatz eines solchen Reinigungssystems kann beispielsweise erfindungsgemäß bei autonomen Fahrzeugen mit Lidar Sensoren vorgesehen sein.

Das geforderte Druckverhältnis kann in Verbindung mit einem Turboverdichter einhergehend mit einer korrespondierenden Umfangsgeschwindigkeit am Strömungsaustritt des Verdichterrads erreicht werden. Aufgrund der begrenzten Drehzahl des Antriebes auf etwa 100.000 U/min mit dem das Verdichterrad angetrieben wird (beispielsweise mittels eines Elektromotors), stellt das Erreichen der hohen Druckverhältnisse eine Herausforderung dar. Die hierzu erforderliche Umfangsgeschwindigkeit kann demnach ausschließlich durch große Verdichterrad-Austrittsdurchmesser realisiert werden. Dies führt zu einer Auslegung mit einem sehr geringen durchmesserspezifischen Durchsatz. Dieser durchmesserspezifische Durchsatz von Turboverdichtern wird im Wesentlichen durch den Strömungsquerschnitt zwischen den Schaufeln, der Rotornabe und der Gehäusekontur bestimmt und lässt sich lediglich begrenzt auslegungstechnisch variieren. Bei einer Auslegung eines sehr niedrigen durchmesserspezifischen Durchsatzes ist der Kanalquerschnitt entsprechend klein zu dimensionieren. Das führt bei einer extremen Ausführung zu einem ungünstigen Verhältnis zwischen der Schaufelhöhe und der Spalthöhe zwischen dem Verdichterrad und dem Gehäuse. Letztendlich kann die Kanalhöhe die Spalthöhe nicht unterschreiten. Entspricht im Grenzfall die Kanalhöhe der Spalthöhe, verbleibt kein Bauraum mehr für die Rotorschaufeln und der Verdichter kann seiner Funktion nicht mehr nachkommen. Ist der durchmesserspezifische Durchsatz in diesem hypothetischen Fall immer noch größer als die Anforderung, so kann die Auslegung eines entsprechenden Turboverdichters technisch nicht erfolgen. Bereits vor dem beschriebenen Grenzfall wird durch die Reduktion der Schaufelhöhe ein sehr ungünstiges Oberflächen- zu Volumenverhältnis erreicht. Dies führt dazu, dass aufgrund der Grenzschichten nahezu kein freier Strömungsquerschnitt vorherrscht, wodurch eine technisch sinnvolle Auslegung nicht möglich ist.

Es ist die Aufgabe der Erfindung einen Verdichter bereitzustellen, welcher einen sehr geringen durchmesserspezifischen Durchsatz aufweist, aber dennoch hohe Druckverhältnisse erreicht und ein stabiles Betriebsverhalten aufweist.

Diese Aufgabe wird dadurch gelöst, dass der Abstand des Strömungsaustritts, der am weitesten von der Drehachse des Verdichterrads beabstandet ist einen Radius zur Berechnung einer Kreisfläche bildet, und dass die Summe der minimalen Strömungskanal-Querschnitte aller Strömungskanäle des Verdichterrads bezogen auf diese Kreisfläche kleiner 0,01 beträgt, vorzugsweise kleiner 0,008 beträgt.

Mit anderen Worten gilt also: $\frac{min Querschnittsfl ä che Kan ä le}{Fl ä che resultierend aus maximalen Durchmesser} < 0 , 01 , vorzugsweise < 0,008 .$

Im Gegensatz zu den bekannten Turboverdichtern wird bei der erfindungsgemäßen Lösung der Durchfluss durch das Verdichterrad infolge der. Ausführung der Strömungskanäle begrenzt. Dabei werden nur geringe Massenströme gefördert, wobei jedoch gleichzeitig das bei Radialverdichtern verwendete Verdichterprinzip beibehalten wird, um das gewünschte hohe Druckverhältnis zu erreichen.

Durch die Beabstandung der Strömungsaustritte von der Drehachse kann die Höhe des Verdichtungsverhältnisses angepasst werden. Durch die Anpassung der Strömungskanäle (hinsichtlich ihrer Anzahl und ihres Querschnitts) der Durchsatz. Somit ist eine Skalierbarkeit des Verdichters in beide relevanten Dimensionen (Durchsatz und Druckverhältnis) gegeben. Dabei kann der Verdichter betriebssicher stabil betrieben werden. Der stabile Betrieb des Verdichters ist dadurch gekennzeichnet, dass die Betriebspunkte innerhalb der beiden Betriebsgrenzen (Pump & Stopfgrenze) liegen.

Beispielsweise lassen sich mit der erfindungsgemäßen Lösung Verdichter schaffen, mit denen sich dimensionslose Drehzahlkennwerte σ im Bereich zwischen 0,01 bis 0,05, vorzugsweise zwischen 0,01 bis 0,03, erreichen lassen, wobei sich σ berechnet gemäß der Formel: $σ = \left[\sqrt{V}\times 2\times \sqrt{π}\right] \div \left[{\left(Δp/ρ\times 2\right)}^{3 / 4}\right]$

Dabei gilt:
Δp = Differenzdruck zwischen dem Druck im Abströmbereich und dem Druck im Zuströmbereich
ρ = Dichte des geförderten Fluids
V = Volumenstrom des geförderten Fluids.

Zusätzlich oder alternativ lassen sich beispielsweise mit der erfindungsgemäßen Lösung Verdichter schaffen, mit denen sich dimensionslose Durchmesserkennwerte δ im Bereich zwischen 20 bis 100, vorzugsweise 20 bis 70, erreichen lassen, wobei sich δ berechnet gemäß der Formel: $δ = \sqrt[4]{\frac{Δ p}{ρ} \times 2 \div {V}^{2}} \times \sqrt{π} \div 2$

Dabei gilt:
Δp = Differenzdruck zwischen dem Druck im Abströmbereich und dem Druck im Zuströmbereich
ρ = Dichte des geförderten Fluids
V = Volumenstrom des geförderten Fluids.

Solche dimensionslose Drehzahl und/oder Durchmesserkennwerte führen zu völlig neuen Arbeitsmaschinen, die so aus dem Stand der Technik noch nicht bekannt waren

Gemäß einer möglichen Erfindungsvariante kann es vorgesehen sein, dass das Volumen, welches das Verdichterrad einnimmt, mindestens um das 3-fache größer ist als die Summe der Kanalvolumina der Strömungskanäle, und/oder dass die maximale Öffnungsweite der Strömungsaustritte oder zumindest eines Teils der Strömungsaustritte des Verdichterrads sich in Umfangsrichtung über einen maximalen Mittelpunktswinkel von 10° erstreckt.

Dabei wird das Volumen des Verdichterrads aus der Außenkontur des Verdichterrads ermittelt, wobei innere Kavitäten, beispielsweise Ausnehmungen oder Hohlräume innerhalb des Verdichterrads unberücksichtigt bleiben.

Das Volumen des Laufrades ist um ein Vielfaches größer als das der Summe der Volumina der Strömungskanäle des Verdichterrads. Durch eine Anpassung des Außendurchmessers des Verdichterrads kann die Höhe des Verdichtungsverhältnisses angepasst werden. Durch die Anpassung der Strömungskanäle (hinsichtlich ihrer Anzahl und ihres Querschnitts) der Durchsatz. Somit ist eine Skalierbarkeit des Verdichters in beide relevanten Dimensionen (Durchsatz und Druckverhältnis) gegeben.

Vorzugsweise kann es so sein, dass das Volumen, welches das Verdichterrad einnimmt, mindestens um das 6-fache, vorzugsweise mindestens um das 8-fache, größer ist als die Summe der Kanalvolumina der Strömungskanäle und/oder dass die maximale Öffnungsweite der Strömungsaustritte oder zumindest eines Teils der Strömungsaustritte des Verdichterrads sich in Umfangsrichtung über einen maximalen Mittelpunktswinkel von 0,5° bis 10°, vorzugsweise über einen maximalen Mittelpunktswinkel von 1° bis 7°, erstreckt, und/oder dass die maximale Öffnungsweite der Strömungseintritte der Strömungskanäle oder zumindest eines Teils der Strömungseintritte der Strömungskanäle des Verdichterrads sich in Umfangsrichtung über einen maximalen Mittelpunktswinkel von 3° bis 20°, vorzugsweise über einen maximalen Mittelpunktswinkel von 6° bis 14°, erstreckt. Diese Gestaltungen eignen sich besonders für die effektive Reinigung von Sensoroberflächen.

Gemäß einer bevorzugten Ausgestaltungsvariante der Erfindung kann es vorgesehen sein, dass zumindest ein Teil der Strömungskanäle wenigstens bereichsweise als umlaufend geschlossene Kavitäten ausgebildet sind. Im Gegensatz zu bekannten Turboverdichtern kommen bei dieser Lösung keine Schaufeln zum Einsatz. Somit ergibt sich bei dieser Lösung kein Grenzfall zwischen der möglichen Schaufelhöhe und dem notwenigen Spalt. Vielmehr kann die durchsatzbestimmende Querschnittsfläche sowohl durch Anpassung der Querschnittsflächen der Kavitäten als auch über die Anzahl der Kavitäten angepasst werden.

Eine bevorzugte Erfindungsvariante kann dergestalt sein, dass sich die Größe des Strömungsquerschnitts wenigstens eines Teils der Strömungskanäle in Richtung der Kanallänge zumindest bereichsweise nicht verändert. Diese Ausführung eines Verdichterrads lässt sich einfach fertigen. Vorzugsweise kann es dabei vorgesehen sein, dass wenigstens ein Teil der Strömungskanäle in einem Bereich zwischen dem Strömungseintritt und dem Strömungsaustritt die Form einer zylindrischen Bohrung aufweist. Beispielsweise können die Bohrungen dann einfach in ein Verdichterrad eingebohrt werden. Die Bohrungen können dabei radial verlaufen oder auch in oder entgegengesetzt zur Drehrichtung des Verdichterrads geneigt verlaufen.

Im Rahmen der Erfindung ist es auch denkbar, dass sich die Größe des Strömungsquerschnitts wenigstens eines Teils der Strömungskanäle in Richtung der Kanallänge zumindest bereichsweise ändert. Hierdurch kann der Massendurchsatz durch den Strömungskanal und insbesondere auch das erzeugte Druckverhältnis bei gegebener Drehzahl weiter beeinflussen.

Vorzugsweise kann vorgesehen sein, dass bei wenigstens einem Teil der Strömungskanäle sich der Strömungsquerschnitt in einem Bereich zwischen dem Strömungseintritt und dem Strömungsaustritt in Radialrichtung nach außen verjüngt.

Dadurch kann wirksam die Zunahme der Dichte des geförderten Fluids im Strömungskanal kompensiert werden.

Ein erfindungsgemäßer Verdichter kann dergestalt sein, dass der Strömungsaustritt wenigstens eines Teils der Strömungskanäle gegenüber dem Strömungseintritt in Umfangsrichtung und/oder in Achsrichtung versetzt angeordnet ist. Hierdurch können Fehlanströmungen am Strömungseintritt als auch der Abströmungswinkel am Strömungsaustritt des Verdichterrads angepasst werden, um den Verdichter, beispielsweise bezüglich der Betriebsstabilität und der Druckhöhe, zu beeinflussen. Dies lässt sich noch zusätzlich oder alternativ dadurch verbessern, dass wenigstens ein Teil der Strömungskanäle in Umfangsrichtung in einem Bereich zwischen dem Strömungseintritt und dem Strömungsaustritt gekrümmt verlaufen.

Bei einem Versatz in Achsrichtung lässt sich das Verdichterrad bauraumoptimiert gestalten.

Wenn vorgesehen ist, dass wenigstens ein Teil der Strömungskanäle im Bereich zwischen zwei miteinander verbundenen Bauteilen gebildet ist/sind, dann lassen sich auch komplizierte Strömungskanal-Verläufe einfach fertigen. Besonders bevorzugt kann es hierbei vorgesehen sein, dass eines der Bauteile eine in Richtung der Kanallänge verlaufende Nut aufweist, die den Strömungskanal begrenzt und das andere Bauteil die Nut wenigstens bereichsweise vervollständigt oder abdeckt. Die Nut kann in der gewünschten Form einfach in das Bauteil eingearbeitet, bspw. eingefräst werden.

Gemäß einer möglichen Erfindungsvariante kann es vorgesehen sein, dass die Querschnittsfläche wenigstens eines Strömungskanals am Strömungseintritt und/oder am Strömungsaustritt mindestens 0,5 mm² und maximal 15 mm² beträgt, vorzugsweise mindestens 1 mm² und maximal 5 mm², beträgt, um die gewünschte Förderwirkung zu erreichen.

Die Aufgabe der Erfindung wird auch gelöst mit einer Baugruppe, insbesondere für ein Landfahrzeug oder ein Wasserfahrzeug oder ein Luftfahrzeug, mit einem optischen Sensor, insbesondere einem Lidar-Sensor, und einem Verdichter nach einem der Ansprüche 1 bis 12, wobei zwischen dem Verdichterrad und dem Sensor eine Kanalverbindung angeordnet ist, um das von dem Verdichterrad komprimierte Fluid, insbesondere Luft, einer Oberfläche des Sensors zu Reinigungszwecken zuzuleiten.

Die Erfindung wird im Folgenden anhand von in den Zeichnungen dargestellten Ausführungsbeispielen näher erläutert. Es zeigen:
Figur 1 in perspektivischer Teildarstellung einen Verdichter,
Figur 2 den Verdichter gemäß Figur 1 im Vollschnitt,
Figur 3 ein Verdichterrad für einen Verdichter im Vollschnitt und entlang des in Figur 4 mit III-III markierten Schnittverlaufs,
Figur 4 das Verdichterrad gemäß Figur 3 entlang des in Figur 3 mit IV-IV markierten Schnittverlaufs und
Figuren 5a-5f verschiedene Ausgestaltungsvarianten von Verdichterrädern.

Figur 1 zeigt einen Verdichter, der beispielsweise in einem Reinigungssystem eingesetzt werden kann, bei dem Druckluft zur Reinigung verwendet sein kann. Dabei kann das Reinigungssystem beispielsweise zur Reinigung einer optischen Oberfläche eines Sensors, insbesondere eines Lidar-Sensors, verwendet werden.

Figur 2 zeigt den Verdichter im Detail und im Vollschnitt. Wie diese Darstellung veranschaulicht, besitzt der Verdichter eine Antriebseinheit, die beispielsweise als Elektromotor 41 ausgebildet sein kann. Der Elektromotor 41 besitzt einen Motor-Rotor 44, dem ein Motor-Stator 45 zugeordnet ist. Der Motor-Rotor 44 ist an eine Antriebswelle 42 angeschlossen. Die Antriebswelle 42 und der Motor-Rotor 41 können ein integrales Bauteil bilden. Die Antriebswelle 42 ist drehfest mit einem Verdichterrad 10 verbunden.

Der Motor-Stator 45 des Elektromotors 41 ist in einem Gehäuse mit einem Gehäuseteil 40 untergebracht. Dabei kann es so sein, dass das Gehäuseteil 40 mittels eines Lagerteils 30 abgeschlossen werden kann. Das Lagerteil 30 besitzt eine Lageraufnahme 32, in dem ein Lager 33 zur Lagerung der Antriebswelle 42 aufgenommen ist. Das Lagerteil 30 ist gegenüber dem Gehäuseteil 40 abgedichtet (Dichtungen 34).

Das Verdichterrad 10 kann vorzugsweise einteilig gefertigt sein. Denkbar ist es jedoch auch, dass das Verdichterrad 10 mehrteilig, insbesondere 2-teilig, ausgeführt ist.

Das Verdichterrad 10 besitzt einen Nabe 12, mit der das Verdichterrad 10 drehfest mit der Antriebswelle 42 verbunden ist. Zu diesem Zweck kann es vorgesehen sein, dass das Verdichterrad 10 mittels einer Mutter 43, die auf ein Gewinde der Antriebswelle 42 aufgeschraubt ist, mit der Antriebswelle 42 verbunden, insbesondere verspannt ist. Im vorliegenden Ausführungsbeispiel ist es so, dass zwischen der Mutter 43 und einer Stützfläche der Nabe 12 eine Distanzhülse 18 angeordnet ist.

Zwischen dem Verdichterrad 10 und dem Lager 33 kann ein Dichtungsbuchse 35 angeordnet sein, welche das das Lager 33 gegenüber dem Strömungskanal abdichtet. Weiterhin kann eine Stützscheibe 31 vorgesehen sein, die das Lager 33, beispielsweise ein Kugellager an seinem Außenring, sichert.

Das Verdichterrad 10 besitzt einen zentralen Zuströmbereich 11, der in Form einer Ausnehmung in das Verdichterrad 10 im Bereich einer Zuströmseite 16 eingearbeitet sein kann. Ausgehend von dem Zuströmbereich 11 sind Strömungskanäle 15 in das Verdichterrad 10 eingearbeitet, die in Form von Kavitäten ausgebildet sind. Dabei sind die Kavitäten in ihrer Umfangsrichtung allseitig von der Geometrie des Verdichterrads 10 umgeben.

Der Zuströmbereich 11 kann so gestaltet sein, dass er zumindest bereichsweise von einer umlaufenden Innenwand 13 begrenzt ist. Die Innenwand 13 besitzt Öffnungen, die in Form von Strömungseintritten 15.1 der Strömungskanäle 15 ausgebildet sind.

Im Bereich seines Außenumfangs besitzt das Verdichterrad 10 einen Abströmbereich 14. Dort münden die Strömungskanäle 15 jeweils mit einem Strömungsaustritt 15.2.

Gemäß der Erfindung weisen die Strömungskanäle 15 einen in Richtung der Kanallänge variierenden oder gleichbleibenden Strömungsquerschnitt auf. Entsprechend berechnet sich das Volumen eines Strömungskanals 15 aus der Kanallänge und dem Strömungsquerschnitt. Die in Form von Kavitäten in das Verdichterrad 10 eingebrachten Strömungskanäle 15 haben in Summe ein Kanalvolumen. Das Verdichterrad nimmt ein Verdichterrad-Volumen ein. Erfindungsgemäß ist das Verdichterrad-Volumen um ein ganzzahliges Vielfaches größer als das Kanalvolumen. Wie dies oben bereits erwähnt wurde, soll das Verdichterradvolumen durch die äußere Berandung des Verdichterrads 10 bestimmt werden.

Die Strömungskanäle 15 sind in Umfangsrichtung beabstandet zueinander angeordnet. Dabei beträgt der Winkelabstand im Bereich des Strömungsaustritt 15.2 und oder im Bereich des Strömungseintritt 15.1 mindestens 18°.

Figur 2 veranschaulicht weiter, dass ein Gehäuse mit wenigstens einem Gehäuseteil 20 vorgesehen sein kann, welches einen Spiralkanal 22 aufweist oder bildet. Dieser Spiralkanal 22 mündet im Abströmbereich 14 an der Umfangsseite des Verdichterrads 10. Somit münden die Strömungskanäle 15 an ihrem Strömungsaustritt 15.2 in den Spiralkanal 22.

In Strömungsrichtung nach dem Spiralkanal 22 ist ein Druckluftanschluss 24 vorgesehen, an dem eine Druckluftleitung angeschlossen werden kann. Der Druckluftanschluss 24 ist vorzugsweise einteilig mit dem Gehäuse oder dem Gehäuseteil 20 verbunden. Weiterhin kann es so sein, dass das Gehäuse oder das Gehäuseteil 20 einen Anschlussstutzen 23 aufweist, der einen Ansaugkanal 23.1 bildet. Der Ansaugkanal 23.1 ist hin zu dem Zuströmbereich 11 geführt. An dem Anschlussstutzen 23 kann eine Zuluftleitung angeschlossen werden, damit das Verdichterrad 10 Luft über den Ansaugkanal 23.1 hin zu den Strömungseintritten 15.1 der Strömungskanäle 15 ansaugen kann.

Figur 2 veranschaulicht, dass das Gehäuseteil 20 eine Zentrieraufnahme 21 aufweisen kann, an der das Gehäuseteil 20 gegenüber dem Gehäuseteil 40 bzw. gegenüber dem Lagerteil 30 ausgerichtet ist.

Schließlich kann es so sein, dass das Gehäuseteil 20 eine Radaufnahme 25 bildet, in der das Verdichterrad 10 zumindest teilweise aufgenommen ist. Im vorliegenden Ausführungsbeispiel ist es so, dass die Radaufnahme 25 von dem Gehäuseteil 20 und dem Gehäuse des Elektromotors 41, vorliegend von dem Lagerteil 30 des Elektromotors 41 begrenzt ist.

Gemäß einer bevorzugten Variante ist es so, dass das Verdichterrad 10 in einer Radaufnahme 25 aufgenommen ist, die bis auf die Zuluftöffnung (Ansaugkanal 23.1) und die Abluftöffnung (Spiralkanal 22) gegenüber der Umgebung abgedichtet ist. Im vorliegenden Ausführungsbeispiel sind hierzu Dichtungen 34 zwischen dem Lagerteil 30 und dem Gehäuseteil 40 vorgesehen.

Figur 3 zeigt eine mögliche Ausgestaltungsvariante eines Verdichterrads, wie es beispielsweise in dem Verdichter gemäß den Figuren 1 und 2 zum Einsatz kommen kann. Wie diese Darstellung veranschaulicht, besitzt das Verdichterrad 10 Strömungskanäle 15, die in Radialrichtung verlaufen und in Form von konischen Bohrungen in das Material des Verdichterrads 10 eingearbeitet sind. Dabei verjüngen sich die Strömungskanäle 15 kontinuierlich oder diskontinuierlich in Radialrichtung nach außen. Denkbar ist es auch, dass zylindrische Bohrungen für die Strömungskanäle 15 verwendet werden.

Weiterhin ist es auch denkbar, dass Strömungskanäle 15 verwendet sind, deren Strömungsquerschnitt sich entlang der Kanallänge und in Strömungsrichtung kontinuierlich oder diskontinuierlich zumindest in Teilbereichen erweitern.

Die Figuren 3 und 4 veranschaulichen, dass das Verdichterrad 10 wieder eine Nabe 12 aufweisen kann, die im Bereich einer Zuströmseite 16 einen Zuströmbereich 11 aufweist und gegenüberliegend der Zuströmseite 16 eine Antriebseite 17 aufweisen kann, zur Verbindung mit einer Antriebswelle 42, beispielsweise eines Elektromotors 41. Figur 3 zeigt, dass alle Strömungsaustritte der Strömungskanäle 15 von der Drehachse des Verdichterrads 10 gleichmäßig weit um das Maß R beabstandet sind, wobei R vorzugsweise der Radius des Außenumfangs des Verdichterrads 10 ist. Die Kreisfläche, die sich unter Verwendung des Radius R berechnen ist beträgt A mm². Die Strömungskanäle 15 haben einen minimalen Strömungskanal-Querschnitt im Bereich der Strömungsaustritte. Die Summe dieser minimalen Strömungskanal-Querschnitte aller Strömungskanäle 15 des Verdichterrads 10 beträgt B mm². Gemäß der Erfindung gilt:$B / A < 0,005 .$

Das Verdichterrad 10 nimmt mit seiner Außenkontur einen Raum mit einem Volumen ein. Dabei wird dieses Volumen ermittelt, ohne dass Hohlräume oder Ausnehmungen im Verdichterrad 10 berücksichtigt werden. Mit anderen Worten ergibt sich das Volumen des Verdichterrads 10 aus dem Volumen welches das Verdichterrad 10 umbaut. Dieses Volumen ist mindestens 3 mal größer als die Summe der Volumina der Strömungskanäle 15.

Figur 4 veranschaulicht, dass die maximale Öffnungsweite der Strömungsaustritte der Strömungskanäle 15 des Verdichterrads 10 sich in Umfangsrichtung über einen maximalen Mittelpunktswinkel von 10° erstrecken

Die Figuren 5A des 5F zeigen verschiedene Ausgestaltungsvariante von Verdichterrädern 10. Die Verdichterräder 10 entsprechend in ihrem Aufbau prinzipiell den Verdichterrädern 10, wie sie in Bezug auf die Figuren 1-4 beschrieben wurden. Zur Vermeidung von Wiederholungen kann daher auf die vorstehenden Ausführungen verwiesen werden. Nachfolgend werden lediglich die Unterschiede dieser Verdichterräder erläutert.

Die Ausgestaltungsvarianten gemäß den Figuren 5a bis 5f unterscheiden sich hinsichtlich der Anordnung und Ausführung ihrer Strömungskanäle 15.

Figur 5a zeigt ein Verdichterrad 10 mit radial verlaufenden Strömungskanälen 15, die in Form von zylindrischen Bohrungen ausgeführt sind.

Figur 5b zeigt einen Verdichterrad 10 mit Strömungskanälen 15, die radial verlaufen. Der Strömungsquerschnitte dieser Strömungskanäle 15 verjüngen sich kontinuierlich in Radialrichtung nach außen entlang der Kanallänge.

Die Figuren 5c und 5d zeigen Verdichterräder 10 mit Strömungskanälen 15, die längs der Kanallänge gekrümmt verlaufen. Dabei sind gemäß Figur 5c Strömungskanäle 15 vorgesehen, die entgegen der Drehrichtung ω gekrümmt sind. Fig. 5b zeigt Strömungskanäle 15, die in Richtung der Drehrichtung ω gekrümmt verlaufen.

Es kann auch so sein, dass die Strömungskanäle 15 Bereiche aufweisen, die sowohl in als auch entgegengesetzt zur Drehrichtung ω gekrümmt verlaufen. Denkbar ist es auch, dass die Strömungskanäle 15 längs ihrer Kanallänge einen gleichbleibenden Strömungsquerschnitt aufweisen oder einen variierenden Strömungsquerschnitt haben.

Die Figuren 5e und 5f veranschaulichen, dass im Rahmen der Erfindung die Strömungskanäle 15 so ausgeführt sein können, dass der Strömungseintritt 15.1 gegenüber dem Strömungsaustritt 15.2 in Drehrichtung Omega versetzt angeordnet ist. Dieses Merkmal kann bei allen erfindungsgemäßen Verdichterrädern 10, insbesondere bei den Verdichterrädern gemäß den Figuren 5a bis 5d verwirklicht sein.

Es kann so sein, dass der Strömungseintritt 15.1 gegenüber dem Strömungsaustritt 15.2 in Drehrichtung ω zurückversetzt ist (5e) oder dass der Strömungsaustritt 15.1 gegenüber dem Strömungseintritt 15.2 in Drehrichtung Omega zurückversetzt ist (Figur 5 f).

## Patentansprüche

1. Verdichter mit einem drehbar gelagerten Verdichterrad (10), wobei das Verdichterrad (10) einen radial inneren Zuströmbereich (11) und einen radial äußeren Abströmbereich (14) aufweist, wobei der Zuströmbereich (11) mit dem Abströmbereich (14) über Strömungskanäle (15) verbunden ist, die von dem Zuströmbereich (11) zum Abströmbereich (14) verlaufen, wobei die Strömungskanäle (15) im Zuströmbereich (11) Strömungseintritte (15.1) bilden, wobei die Strömungskanäle (15) im Abströmbereich (14) Strömungsaustritte (15.2) bilden, die beabstandet zu der Drehachse des Verdichterrads angeordnet sind, wobei die Strömungskanäle (15) jeweils einen sich in Umfangsrichtung des Verdichterrads (10) erstreckenden Strömungsquerschnitt aufweisen, wobei die Strömungskanäle (15) eine von dem Zuströmbereich (11) zu dem Abströmbereich (14) verlaufende Kanallänge aufweisen, und wobei die Strömungskanäle (15) längs der Kanallänge einen minimalen Strömungskanal-Querschnitt aufweisen,
**dadurch gekennzeichnet,**
**dass** der Abstand des Strömungsaustritts, der am weitesten von der Drehachse des Verdichterrads (10) beabstandet ist einen Radius zur Berechnung einer Kreisfläche bildet, dass die Summe der minimalen Strömungskanal-Querschnitte aller Strömungskanäle (15) des Verdichterrads (10) bezogen auf diese Kreisfläche kleiner 0,01 beträgt, vorzugsweise kleiner 0,008 beträgt.

2. Verdichter nach Anspruch 1, **dadurch gekennzeichnet, dass** das Verdichterrad-Volumen, welches das Verdichterrad (10) einnimmt mindestens um das 3-fache größer ist als die Summe der Kanalvolumina der Strömungskanäle (15), und/oder dass die maximale Öffnungsweite der Strömungsaustritte oder zumindest eines Teils der Strömungsaustritte des Verdichterrads (10) sich in Umfangsrichtung über einen maximalen Mittelpunktswinkel von 10° erstreckt.

3. Verdichter nach Anspruch 1 oder 2, **dadurch gekennzeichnet, dass** zumindest ein Teil der Strömungskanäle (15) wenigstens bereichsweise als umlaufend geschlossene Kavitäten ausgebildet sind.

4. Verdichter nach einem der Ansprüche 1 bis 3, **dadurch gekennzeichnet, dass** sich die Größe des Strömungsquerschnitts wenigstens eines Teils der Strömungskanäle (15) in Richtung der Kanallänge zumindest bereichsweise nicht verändert, wobei vorzugsweise vorgesehen ist, dass wenigstens ein Teil der Strömungskanäle (15) in einem Bereich zwischen dem Strömungseintritt (15.1) und dem Strömungsaustritt (15.2) die Form einer zylindrischen Bohrung aufweist.

5. Verdichter nach einem der Ansprüche 1 bis 4, **dadurch gekennzeichnet, dass** sich die Größe des Strömungsquerschnitts wenigstens eines Teils der Strömungskanäle (15) in Richtung der Kanallänge zumindest bereichsweise ändert, wobei vorzugsweise vorgesehen ist, dass bei wenigstens einem Teil der Strömungskanäle (15) der Strömungsquerschnitt sich in einem Bereich zwischen dem Strömungseintritt (15.1) und dem Strömungsaustritt (15.2) in Radialrichtung nach außen verjüngt.

6. Verdichter nach einem der Ansprüche 1 bis 5, **dadurch gekennzeichnet, dass** der Strömungsaustritt (15.2) wenigstens eines Teils der Strömungskanäle (15) gegenüber dem Strömungseintritt (15.1) in Umfangsrichtung des Verdichterrads (10) und/oder in Achsrichtung des Verdichterrads (10) versetzt angeordnet ist.

7. Verdichter nach einem der Ansprüche 1 bis 6, **dadurch gekennzeichnet, dass** wenigstens ein Teil der Strömungskanäle (15) in Umfangsrichtung in einem Bereich zwischen dem Strömungseintritt (15.1) und dem Strömungsaustritt (15.2) gekrümmt verlaufen.

8. Verdichter nach einem der Ansprüche 1 bis 7, **dadurch gekennzeichnet, dass** wenigstens ein Teil der Strömungskanäle (15) im Bereich zwischen zwei miteinander verbundenen Bauteilen gebildet ist/sind,
wobei vorzugsweise vorgesehen ist, dass eines der Bauteile eine in Richtung der Kanallänge verlaufende Nut aufweist, die den Strömungskanal begrenzt und das andere Bauteil die Nut wenigstens bereichsweise vervollständigt oder abdeckt.

9. Verdichter nach einem der Ansprüche 1 bis 8, **dadurch gekennzeichnet, dass** das Verdichterrad (10) im Bereich seiner Drehachse einen zentrischen Durchbruch oder eine zentrische Ausnehmung aufweist, und dass der Durchbruch oder die zentrische Ausnehmung im Zuströmbereich (11) mit den Strömungseintritten der Strömungskanäle (15) in fluidleitender Verbindung steht.

10. Verdichter nach einem der Ansprüche 1 bis 9, **dadurch gekennzeichnet, dass** das Volumen, welches das Verdichterrad (10) einnimmt mindestens um das 6-fache, vorzugsweise mindestens um das 8-fache, größer ist als die Summe der Kanalvolumina der Strömungskanäle (15),
und/oder dass die maximale Öffnungsweite der Strömungsaustritte oder zumindest eines Teils der Strömungsaustritte des Verdichterrads (10) sich in Umfangsrichtung über einen maximalen Mittelpunktswinkel von 0,5° bis 10°, vorzugsweise über einen maximalen Mittelpunktswinkel von 1° bis 7°, erstreckt,

11. Verdichter nach einem der Ansprüche 1 bis 10, **dadurch gekennzeichnet, dass** die Größe der Querschnittsfläche wenigstens eines Strömungskanals (15) am Strömungseintritt (15.1) und/oder am Strömungsaustritt mindestens 0,5 mm² und maximal 15 mm² beträgt, und/oder dass die Größe der Querschnittsfläche wenigstens eines Strömungskanals (15) am Strömungseintritt (15.1) und/oder am Strömungsaustritt (15.2) mindestens 1 mm² und maximal 5 mm² beträgt.

12. Verdichter nach einem der Ansprüche 1 bis 11, **dadurch gekennzeichnet, dass** im Bereich des Außenumfangs des Verdichterrads (10) ein Gehäuse mit einem Spiralkanal angeordnet ist, und dass die Strömungskanäle (15) in den Spiralkanal münden.

13. Verdichter nach einem der Ansprüche 1 bis 12, **dadurch gekennzeichnet, dass** das Verdichterrad über eine Antriebswelle an einen Antrieb, beispielsweise an einen Elektromotor angekoppelt ist.

14. Baugruppe, insbesondere für ein Fahrzeug oder ein Wasserfahrzeug oder ein Luftfahrzeug, mit einem optischen Sensor, insbesondere einem Lidar Sensor, und einem Verdichter nach einem der Ansprüche 1 bis 12, wobei zwischen dem Verdichterrad (10) und dem Sensor eine Kanalverbindung angeordnet ist, um die von dem Verdichterrad (10) erzeugte komprimierte Luft einer Oberfläche des Sensors zu Reinigungszwecken zuzuleiten.

## Claims

1. Compressor with a rotatably mounted compressor wheel (10), the compressor wheel (10) having a radially inner inflow region (11) and a radially outer outflow region (14), the inflow region (11) being connected to the outflow region (14 ) via flow channels (15) which run from the inflow region (11) to the outflow region (14), the flow channels (15) forming flow inlets (15.1) in the inflow region (11), the flow channels (15) forming flow outlets (15.2) in the outflow region (14), which are arranged at a distance from the axis of rotation of the compressor wheel, the flow channels (15) each having a flow cross-section extending in the circumferential direction of the compressor wheel (10), the flow channels (15) having a channel length running from the inflow region (11) to the outflow region (14), and the flow channels (15) having a minimum flow channel cross section along the channel length,
**characterized**
**in that** the distance of the flow outlet that is furthest from the axis of rotation of the compressor wheel (10) forms a radius for calculating a circular area, in that the sum of the minimum flow channel cross sections of all flow channels (15) of the compressor wheel (10) is less than 0.01, preferably less than 0.008, relative to this circular area.

2. Compressor according to claim 1, **characterized in that** the compressor wheel volume which the compressor wheel (10) occupies is at least three times greater than the sum of the channel volumes of the flow channels (15), and/or that the maximum opening width of the flow outlets or at least some of the flow outlets of the compressor wheel (10) extends in the circumferential direction over a maximum central angle of 10°.

3. Compressor according to claim 1 or 2, **characterized in that** at least some of the flow channels (15) are designed at least in some regions as cavities that are closed peripherally.

4. Compressor according to one of claims 1 to 3, **characterized in that** the magnitude of the flow cross-section of at least some of the flow channels (15) does not change in the direction of the channel length, at least in some regions, wherein it is preferably provided for at least some of the flow channels (15) to have the shape of a cylindrical bore in a region between the flow inlet (15.1) and the flow outlet (15.2).

5. Compressor according to one of claims 1 to 4, **characterized in that** the size of the flow cross-section of at least some of the flow channels (15) changes in the direction of the channel length, at least in some regions, wherein it is preferably provided that in at least some of the flow channels (15), the flow cross-section narrows in a region between the flow inlet (15.1) and the flow outlet (15.2) in the radial outward direction.

6. Compressor according to one of claims 1 to 5, **characterized in that** the flow outlet (15.2) of at least some of the flow channels (15) is arranged offset with respect to the flow inlet (15.1) in the circumferential direction of the compressor wheel (10) and/or in the axial direction of the compressor wheel (10).

7. Compressor according to one of claims 1 to 6, **characterized in that** at least some of the flow channels (15) run in a curved manner in the circumferential direction in a region between the flow inlet (15.1) and the flow outlet (15.2).

8. Compressor according to one of claims 1 to 7, **characterized in that** at least some of the flow channels (15) are formed in the region between two interconnected components,
wherein it is preferably provided that one of the components has a groove running in the direction of the channel length, which groove delimits the flow channel and the other component completes or covers the groove at least in some areas.

9. Compressor according to one of claims 1 to 8, **characterized in that** the compressor wheel (10) has a central opening or a central recess in the region of its axis of rotation, and **in that** the opening or the central recess is in fluid-conducting communication, in the inflow region (11), with the flow inlets of the flow channels (15).

10. Compressor according to one of claims 1 to 9, **characterized in that** the volume occupied by the compressor wheel (10) is at least six times, preferably at least eight times, greater than the sum of the channel volumes of the flow channels (15),
and/or that the maximum opening width of the flow outlets or at least some of the flow outlets of the compressor wheel (10) extends in the circumferential direction over a maximum central angle of 0.5° to 10°, preferably over a maximum central angle of 1° to 7°.

11. Compressor according to one of claims 1 to 10, **characterized in that** the magnitude of the cross-sectional area of at least one flow channel (15) at the flow inlet (15.1) and/or at the flow outlet is at least 0.5 mm² and at most 15 mm², and/or that the magnitude of the cross-sectional area of at least one flow channel (15) at the flow inlet (15.1) and/or at the flow outlet (15.2) is at least 1 mm² and at most 5 mm².

12. Compressor according to one of claims 1 to 11, **characterized in that** a housing with a spiral channel is arranged in the region of the outer circumference of the compressor wheel (10), and **in that** the flow channels (15) open into the spiral channel.

13. Compressor according to one of the claims 1 to 12, **characterized in that** the compressor wheel is coupled to a drive, for example to an electric motor, via a drive shaft.

14. Assembly, in particular for a vehicle or a watercraft or an aircraft, with an optical sensor, in particular a lidar sensor, and a compressor according to any one of claims 1 to 12, wherein a channel connection is arranged between the compressor wheel (10) and the sensor, in order to supply the compressed air generated by the compressor wheel (10) to a surface of the sensor for cleaning purposes.

## Revendications

1. Compresseur avec une roue de compresseur (10) montée à rotation, la roue de compresseur (10) présentant une zone d'admission (11) radialement intérieure et une zone de décharge (14) radialement extérieure, la zone d'admission (11) étant reliée à la zone de décharge (14) par des canaux d'écoulement (15) qui s'étendent de la zone d'admission (11) à la zone de décharge (14), les canaux d'écoulement (15) dans la zone d'admission (11) présentant des entrées d'écoulement (15.1), les canaux d'écoulement (15) formant dans la zone de décharge (14) des sorties d'écoulement (15.2) qui sont disposées à distance de l'axe de rotation de la roue de compresseur, les canaux d'écoulement (15) présentant chacun une section transversale d'écoulement s'étendant dans la direction périphérique de la roue de compresseur (10), les canaux d'écoulement (15) présentant une longueur de canal s'étendant de la zone d'admission (11) à la zone de décharge (14), et les canaux d'écoulement (15) présentant une section transversale de canal d'écoulement minimale le long de la longueur de canal,
**caractérisé en ce que**
**en ce que** la distance de la sortie d'écoulement qui est la plus éloignée de l'axe de rotation de la roue de compresseur (10) forme un rayon pour le calcul d'une surface circulaire, **en ce que** la somme des sections transversales minimales des canaux d'écoulement de tous les canaux d'écoulement (15) de la roue de compresseur (10) est inférieure à 0,01 par rapport à cette surface circulaire, et est de préférence inférieure à 0,008.

2. Compresseur selon la revendication 1, **caractérisé en ce que** le volume de roue de compresseur occupé par la roue de compresseur (10) est au moins 3 fois plus grand que la somme des volumes de canaux des canaux d'écoulement (15), et/ou **en ce que** la largeur d'ouverture maximale des sorties d'écoulement ou d'au moins une partie des sorties d'écoulement de la roue de compresseur (10) s'étend dans la direction circonférentielle sur un angle au centre maximal de 10°.

3. Compresseur selon la revendication 1 ou 2, **caractérisé en ce qu'**au moins une partie des canaux d'écoulement (15) sont réalisés au moins par zones sous forme de cavités fermées sur leur pourtour.

4. Compresseur selon l'une des revendications 1 à 3, **caractérisé en ce que** la taille de la section transversale d'écoulement d'au moins une partie des canaux d'écoulement (15) ne varie pas dans le sens de la longueur des canaux, au moins par zones, et il est de préférence prévu qu'au moins une partie des canaux d'écoulement (15) présente la forme d'un alésage cylindrique dans une zone située entre l'entrée d'écoulement (15.1) et la sortie d'écoulement (15.2).

5. Compresseur selon l'une des revendications 1 à 4, **caractérisé en ce que** la taille de la section transversale d'écoulement d'au moins une partie des canaux d'écoulement (15) varie au moins par zones dans le sens de la longueur des canaux, en prévoyant de préférence que pour au moins une partie des canaux d'écoulement (15), la section transversale d'écoulement se rétrécit vers l'extérieur dans le sens radial dans une zone située entre l'entrée d'écoulement (15.1) et la sortie d'écoulement (15.2).

6. Compresseur selon l'une des revendications 1 à 5, **caractérisé en ce que** la sortie d'écoulement (15.2) d'au moins une partie des canaux d'écoulement (15) est décalée par rapport à l'entrée d'écoulement (15.1) dans la direction périphérique de la roue de compresseur (10) et/ou dans la direction axiale de la roue de compresseur (10).

7. Compresseur selon l'une des revendications 1 à 6, **caractérisé en ce qu'**au moins une partie des canaux d'écoulement (15) s'étendent de manière incurvée dans la direction circonférentielle dans une zone située entre l'entrée d'écoulement (15.1) et la sortie d'écoulement (15.2).

8. Compresseur selon l'une des revendications 1 à 7, **caractérisé en ce qu'**au moins une partie des canaux d'écoulement (15) est/sont formée(s) dans la zone entre deux composants reliés entre eux,
dans lequel il est de préférence prévu que l'un des composants présente une rainure s'étendant dans le sens de la longueur du canal, qui délimite le canal d'écoulement et que l'autre composant complète ou recouvre la rainure au moins par zones.

9. Compresseur selon l'une des revendications 1 à 8, **caractérisé en ce que** la roue de compresseur (10) présente, dans la zone de son axe de rotation, une ouverture ou un évidement centré, et **en ce que** l'ouverture ou l'évidement centré dans la zone d'admission (11) est en liaison de conduction de fluide avec les entrées d'écoulement des canaux d'écoulement (15).

10. Compresseur selon l'une des revendications 1 à 9, **caractérisé en ce que** le volume occupé par la roue de compresseur (10) est au moins 6 fois, de préférence au moins 8 fois, supérieur à la somme des volumes des canaux d'écoulement (15), et/ou **en ce que** la largeur d'ouverture maximale des sorties d'écoulement ou d'au moins une partie des sorties d'écoulement de la roue de compresseur (10) s'étend dans la direction circonférentielle sur un angle au centre maximal de 0,5° à 10°, de préférence sur un angle au centre maximal de 1° à 7°,

11. Compresseur selon l'une des revendications 1 à 10, **caractérisé en ce que** la taille de la surface de section transversale d'au moins un canal d'écoulement (15) à l'entrée d'écoulement (15.1) et/ou à la sortie d'écoulement est d'au moins 0,5 mm² et d'au maximum 15 mm², et/ou **en ce que** la taille de la surface de section transversale d'au moins un canal d'écoulement (15) à l'entrée d'écoulement (15.1) et/ou à la sortie d'écoulement (15.2) est d'au moins 1 mm² et d'au maximum 5 mm².

12. Compresseur selon l'une des revendications 1 à 11, **caractérisé en ce que**, dans la zone de la périphérie extérieure de la roue de compresseur (10), est disposé un boîtier avec un canal d'écoulement en spirale, et **en ce que** les canaux d'écoulement (15) débouchent dans le canal en spirale.

13. Compresseur selon l'une quelconque des revendications 1 à 12, **caractérisé en ce que** la roue de compresseur est couplée à un entraînement, par exemple à un moteur électrique, par l'intermédiaire d'un arbre d'entraînement.

14. Ensemble, en particulier pour un véhicule ou un bateau ou un aéronef, comprenant un capteur optique, en particulier un capteur lidar, et un compresseur selon l'une quelconque des revendications 1 à 12, dans lequel une connexion de canal est disposée entre la roue de compresseur (10) et le capteur pour diriger l'air comprimé généré par la roue de compresseur (10) vers une surface du capteur à des fins de nettoyage.
